# EUROPÄISCHE PATENTSCHRIFT

(11) **EP 0 641 701 B1**
(45) Veröffentlichungstag und Bekanntmachung des Hinweises auf die Patenterteilung: **22.10.1997**
(21) Anmeldenummer: 94113582.4
(22) Anmeldetag: 31.08.1994
(51) Int. Cl.: B61D 23/02

(54) **Einstieg für Schienenfahrzeuge**
Footstep for railway vehicles
Marchepieds pour véhicules ferroviaires

(30) Priorität: 02.09.1993 DE 4329614
(43) Veröffentlichungstag der Anmeldung: 08.03.1995
(73) Patentinhaber: ÜSTRA Hannoversche Verkehrsbetriebe AG, D-30159 Hannover (DE)
(72) Erfinder: Schülmann, Rainer, D-30655 Hannover (DE); Galla, Udo, D-30880 Laatzen (DE)
(74) Vertreter: König, Norbert, Dipl.-Phys. Dr.

(56) Entgegenhaltungen:
- CH-A- 421 723
- CH-A- 547 195
- DE-A- 2 158 724
- FR-A- 2 534 202

## Beschreibung

Die Erfindung betrifft einen Einstieg für Schienenfahrzeuge gemäß Oberbegriff des Anspruchs 1.

Solche Einstiege dienen dem leichten Fahrgastwechsel von einer Fahrgastwartefläche auf das Niveau des Fahrzeugbodens.

Es sind Schienenfahrzeuge bekannt, bei denen eine Trittstufe ausschwenkbar ist, um das Einsteigen zu erleichtern. Eine Anpassung an unterschiedlich hohe Fahrgastwarteflächen ist nicht möglich.

Durch die CH-421 723 ist ein dreistufiger Einstieg für drei unterschiedliche Bahnsteighöhen für öffentliche Verkehrsmittel bekannt. Die untere Stufe ist in Bezug auf die Fahrzeugaußenhaut separat herausschwenkbar und die obere Stufe ist absenkbar oder herabschwenkbar ausgebildet, während die mittlere Stufe fest ist. Bei dieser bekannten Ausbildung muß der Abstand zwischen Fahrzeugaußenhaut und Bahnsteig vorgegeben sein. Eine gleichzeitige Anpassung an unterschiedliche, insbesondere größere Abstände ist nicht möglich.

Durch die FR-A-2 534 202 ist eine mehrstufige Leiter zur Erleichterung des Betretens von Trittformen von Fahrzeugen bekannt. Die Seitenholme der Leiter sind oberendig in Kulissenführungen gelagert, welche am Chassis des Fahrzeuges angebracht sind. Die Leiter ist auf diese Weise als komplette Einheit aus- und einfahrbar zur Überbrückung der Höhe zwischen Fahrbahn und Trittfläche. Die Stufen der Leiter sind relativ zueinander fest angeordnet.

Die Aufgabe der vorliegenden Erfindung besteht darin, einen an verschieden hohe Bahnsteige bzw. Fahrgastwarteflächen und unterschiedliche Abstände zwischen Bahnsteig und Fahrzeugaußenhaut anpaßbaren Einstieg für Schienenfahrzeuge zu schaffen.

Diese Aufgabe wird durch die Ausbildung gemäß Kennzeichen des Anspruchs 1 gelöst.

Vorteilhafte und zweckmäßige Weiterbildungen der erfindungsgemäßen Aufgabenlösung sind in den Unteransprüchen angegeben.

Die Erfindung ermöglicht insbesondere für die obere Ebene gleichzeitig eine Anpassung an unterschiedliche Abstände und unterschiedliche Höhen.

Die Erfindung soll nachfolgend anhand der beigefügten Zeichnung, in der Ausführungsbeispiele dargestellt sind, näher erläutert werden.

Es zeigt
- Fig. 1 und 2: Darstellungen der Einstiegsituation bei Niedrigbahnsteigen,
- Fig. 3 und 4: Darstellungen der Einstiegsituation bei Hochbahnsteigen,
- Fig. 5: Darstellung der Einstiegsituation bei mittelhohen Bahnsteigen (Bundesbahn-Bahnsteig EBO 0,55 m) und einem dreistufigen Einstieg,
- Fig. 6 bis 8: Darstellungen der Einstiegsituation bei unterschiedlich hohen Bahnsteigen und einem vierstufigen Einstieg,
- Fig. 9: im Schnitt eine erste Ausführungsform eines Einstiegs mit drei Trittstufen für ein Schienenfahrzeug,
- Fig. 10: eine Vorderansicht eines Kastens für die Trittstufen nach Fig. 1,
- Fig. 11: im Schnitt eine zweite Ausführungsform eines Einstiegs mit drei Trittstufen in einer Modulausführung für ein Schienenfahrzeug,
- Fig. 12: eine Vorderansicht des Trittstufenmoduls nach Fig. 7,
- Fig. 13 bis 21: verschiedene Antriebsvorrichtungen zum Ausfahren (Ausschieben, Ausschwenken, Ausklappen) der unteren Trittstufe,
- Fig. 22 und 23: zwei verschiedene Antriebsvorrichtungen zum Ein-Ausfahren der oberen Trittstufe und
- Fig. 24 bis 26: verschiedene Ausführungsformen zum Ausgleich bzw. zur Beseitigung einer Schwelle im Bereich der oberen Trittstufe.

Gleiche Bauteile in den Figuren der Zeichnung sind mit den gleichen Bezugszeichen versehen.

Bei der Erfindung handelt es sich um einen drei- oder vierstufigen Einstieg vom Niveau der Fahrgastwartefläche 4 auf das Niveau des Fahrzeugbodens 5. Der im folgenden beschriebene und dargestellte Einstieg erlaubt den Fahrgastwechsel von Schienenfahrzeugen 8 mit hochliegendem Fahrzeugboden 5 an folgenden Bahnsteigen:
I Stadt-/Straßenbahnsystem (BOStrab)
   Ia straßenbündigen / schienenbündigen Bahnsteigen (Höhe ca. 0 cm über Schienenoberkante = SO), vgl. Fig. 1 und 6
   Ib Niedrig- oder Inselbahnsteigen (Höhe ca. 0 bis 15 cm über SO), vgl. Fig. 7
   Ic Mittelbahnsteigen (Höhe ca. 35 bis 50 cm über SO)
   Id Hochbahnsteigen (Höhe ca. 80 bis 95 cm über SO), vgl. Fig. 3 und 8
II Bundes- oder NE-Bahnen (EBO)
   IIa 38 cm oder niedrigerer (über SO) EBO-Bahnsteig mit 1,60 m Abstand oder größerem Abstand zur Gleisachse, vgl. Fig. 2
   IIb 76 cm (über SO) EBO-Bahnsteig mit bis zu 1,70 m Abstand zur Gleisachse, vgl. Fig. 4
   IIc 55 cm (über SO) EBO-Bahnsteig mit bis zu 1,70 m Abstand zur Gleisachse, vgl. Fig. 5

Die untere Stufe 1 wird hierbei horizontal für die Bahnsteige
- Ia straßen-/schienenbündiger Bahnsteig (Fig. 1)
- Ib Niedrig- oder Inselbahnsteig (Fig. 1) sowie
- IIa 38 cm - EBO - Bahnsteig (Fig. 2)
beim Fahrgastwechsel über die Fahrzeugaußenhaut 6 ausgefahren, wobei diese untere Stufe für die Situation IIa (Fig. 2) im wesentlichen für die Überbrückung (Abstandsüberbrückung) des Spaltes 7 zwischen Fahrzeug 8 und Bahnsteig 9 dient. Die Grund- bzw. Ruhestellung während der Fahrt sowie für die Einstiegsituationen Ic, Id und IIb und IIc ist der eingezogene Zustand; die Höhe der Stufe beträgt ca. 38 cm über der Oberkante der Schiene 11 in der Fahrzeugausgangsposition (d. h. statischer, unbelasteter Zustand, kein Verschleiß des Rades etc.).

Alternativ zur beschriebenen Schiebestufe (nur Horizontalbewegungen beim Ein-und Ausfahren) kann für die untere Stufe 1 auch eine Schiebe-Schwenk-Stufe oder eine ähnliche Konstruktion eingesetzt werden.

Die für die Situationen Ia, Ib und IIa zweite (mittlere) Stufe 2 schließt bei einem dreistufigen Einstieg mit ihrer Vorderkante ca. mit der Fahrzeugaußenhaut 6 ab. Sie ist starr mit dem Wagenkasten verbunden oder ausfahrbar ausgebildet. Die Höhe über der Schienenoberkante beträgt ca. 63 cm, vgl. Fig. 1 und 2. Die untere Stufe 1 ist ausfahrbar und die obere Stufe 3 ein- und ausfahrbar ausgebildet.

Bei einem vierstufigen Einstieg schließt für die Situation Ia ebenfalls die zweite Stufe 2 mit ihrer Vorderkante mit der Fahrzeugaußenhaut ab, vgl. Fig. 6, während für die Situation IIb die unterste und die zweite Stufe 1 und 2 mit der Fahrzeugaußenhaut abschließen, vgl. Fig. 7. Die unterste Stufe 1 ist ausfahrbar, die beiden mittleren Stufen 2 und 2' sind fest, und die obere Stufe 3 ist ein- und ausfahrbar ausgebildet.

Für die Situation Ic, IIc - Mittelbahnsteige - stellt die zweite Stufe die erste Einstiegsstufe dar, vgl. Fig. 5. Die Stufen 1 und 2 sind ausfahrbar, und die obere Stufe ist ein- und ausfahrbar ausgebildet.

Für die Situationen Id und IIb (Hochbahnsteige) bleibt die zweite Stufe verdeckt, vgl. Fig. 3 und 4. Hier ist die unterste Stufe 1 ausfahrbar, die mittlere Stufe 2 fest oder ausfahrbar und die obere Stufe ein- und ausfahrbar ausgebildet.

Bei einem vierstufigen Einstieg ist bei einem Hochbahnsteig gemäß Fig. 8 die untere Stufe 1 ausfahrbar, sind die beiden mittleren Stufen 2 und 2' fest oder aufahrbar und ist die obere Stufe 3 ein- und ausfahrbar ausgebildet.

Bei der ca. in Höhe des Fahrzeugbodens 5 (87 cm über der Schienenoberkante) befindlichen oberen Stufe 3 handelt es sich um eine horizontale Schiebestufe mit folgenden Stellungen und Aufgaben:
Grundstellung, Stellung während der Fahrt sowie Einstiegssituation bei Hochbahnsteigen gemäß Fig. 3, 4 und 8.

Bei Hochbahnsteigen der Situation Id schließt die Vorderkante der oberen Stufe 3 mit der Fahrzeugaußenhaut 6 ab und hat hier die Funktion als Teil des Fahrzeugbodens sowie Auftritt für den Einstieg, s. Fig. 3 und 8.

Für die Situationen Ia, Ib, Ic und IIa wird die obere Stufe 3 unter den Fahrzeugboden 5 zurückgezogen und gibt die mittlere, starre Stufe 2 bzw. die beiden mittleren festen Stufen 2, 2' frei, vgl. Fig. 1, 2, 6 und 7. Der Fahrzeugboden übernimmt hier die Funktion der oberen Stufe (Auftritt) bei gleichzeitigem Ausfahren der unteren, ersten Stufe 1 für die Situationen Ia; Ib und IIa, vgl. Fig. 1, 2 und 6. Bei der Situation Ib wird bei einem vierstufigen Einstieg die untere Stufe 1 nicht ausgefahren, vgl. Fig. 7.

Der Fahrgastwechsel für die Situation IIb 76 cm - EBO-Bahnsteig - erfolgt mit Hilfe der über die Fahrzeugaußenhaut ausgefahrenen oberen Stufe 3, die in dieser Position die Aufgaben der Spaltüberbrückung sowie des Auftritts für die Überwindung des Höhenunterschiedes erfüllt, vgl. Fig. 4.

An der oberen Stufe 3 wird im Bereich der Vorderkante das Teilelement der Fahrzeugaußenhaut angebracht, das in der Grundstellung den Spalt zwischen mittlerer und oberer Stufe abdeckt, soweit dieser Bereich nicht offen bleiben soll.

Die Auftrittsbreite der unteren und mittleren Stufen 1, 2 und 2' (letztgenannte Breite = Einzug der oberen Stufe 3) wird in Abhängigkeit der Mindestbreite des gewünschten Einstiegwinkels der tolerierten überstrichenen Bahnsteigsfläche für die Situation Ia und gegebenenfalls Ib sowie des Restspaltes zum 38 cm - EBO - Bahnsteig, Situation IIa, festgelegt.

Die Ausfahrung der oberen Stufe für die Einstiegssituation IIb wird für den zulässigen Restspalt zum 76 cm - EBO - Bahnsteig sowie gegebenenfalls in Verbindung mit der Wahl der Fahrzeugbodenhöhe für einen behindertenfreundlichen Einstieg gewählt.

Grundsätzlich sind erfindungsgemäß zwei Bauformen vorgesehen. Zum einen kann der Einstiegsbereich mit den erforderlichen Bauteilen als Trittstufenkasten ausgelegt werden, in dem sämtliche Bauteile fest eingebaut sind. Diese Einheit umfaßt neben den Stufen die Antriebseinheiten, die Mimik und Sicherheitseinrichtungen. Diese sind in den Fig. 9 und 10 näher dargestellt.

Die alternative Bauform zeigen die Fig. 11 und 12 mit einer separaten Installation der beweglichen Stufen 1 und 3. Es sind zwei kompakte Baueinheiten vorhanden, die jede für sich die oben genannten Elemente enthalten kann. Für den beschriebenen Einstiegsbereich sind je zwei unterschiedliche Einheiten erforderlich (modularer Aufbau).

Die Bauform nach den Fig. 9 und 10 zeigt einen Trittstufen-Kasten 10 in einer Stahlblech- oder Stahlrahmenkonstruktion, in der die verschiedenen Bauteile, wie Stufen, Antriebe, Bewegungsmechanik und Sicherheitsvorrichtungen eingebaut sind. Solche Trittstufen-Kästen 10 sind als wesentlicher Bestandteil eines Fahrzeuges anzusehen, da sie maßgeblich Einfluß auf die Konstruktion des Wagenkastens haben. Zum Beispiel müßten Fahrzeuglängsträger verschwenkt oder zur Fahrzeugmitte hin verlegt werden, um die Einbaubereiche für die Kompletteinheiten freizuhalten. Die Kästen können an den Rahmenträgern oder Aussteifungsblechen des Wagenkastenunterbaues befestigt werden. Sie enthalten neben den beiden beweglichen auch die starre, mittlere Stufe.

In den Fig. 9 und 10 ist der beschriebene Trittstufenkasten schematisch im Querschnitt und in der Vorderansicht dargestellt.

Die Fig. 9 zeigt eine mögliche Einbausituation in einem Schienenfahrzeug, beispielsweise einem Stadtbahnwagen.

Die Bezugszeichen in den Fig. 9 und 10 haben folgende Bedeutung:
- 12: - Fahrzeugtür
- 14: - Boden des Fahrgastraumes
- 16: - Längsträger
- 18: - Kabelkanäle, Wannen für Schaltkästen, Elektronikeinheiten
- 20: - Kulissenführungen für die Stufen 1 und 3
- 22: - Verkleidungsteil (Außenwand des Fahrzeuges) für die Stufe 2.

Die Fig. 11 und 12 zeigen den schon erwähnten Trittstufenbereich mit modularem Aufbau. Jede bewegbare Stufe 1 und 3 mit Antrieb, Kinematik und Sicherheitseinrichtungen bildet hierbei eine kompakte, abgeschlossene Einheit 24, 26. Sie ist im Gegensatz zu der Bauform nach den Fig. 9 und 10 weniger als Konstruktionsbestandteil, sondern eher als integriertes Aggregat einzuordnen. Der Einstiegsbereich enthält zwei unterschiedliche Kompakteinheiten. Die mittlere, starre Stufe 2 ist fester Bestandteil des Fahrzeug-Wagenkastens. In Fig. 11 ist die veränderte Einbausituation am Fahrzeug bei der Modulbauweise im Vergleich zur Bauform nach Fig. 9 deutlich zu erkennen. Das Bezugszeichen 28 bezeichnet ein an der oberen Stufe 3 angebrachtes Verkleidungsteil für die Stufe 2.

Nachfolgend sollen die einzelnen Stufen 1, 2 und 3 des Einstiegs näher beschrieben werden anhand der Fig. 13 bis 26. In den Figuren ist ein dreistufiger Einstieg dargestellt. Die nachfolgenden Ausführungen gelten aber gleichermaßen auch für einen Einstieg mit mehr als drei Stufen.

Im Ruhezustand befindet sich die untere Stufe 1 verdeckt hinter der Fahrzeugaußenhaut 6 oder unter dem Fahrzeugboden. Im Einsatzfall muß sie ausgefahren werden und stellt dann die unterste Auftrittmöglichkeit beim Betreten des Fahrzeuges dar.

Die Stufe 1 muß aus ihrer Ruhe- bzw. Ausgangsposition motorisch in eine bestimmte Höhe über der Schienenoberkante, vgl. Fig. 1, 2 und 6, unmittelbar an die Außenhaut 6 des Fahrzeuges bewegt werden. Sie muß statisch ausreichend bemessen sein, um die Gewichtsbelastung beim Fahrgastwechsel auf einer tragenden Breite von ca. 1,5 m aufnehmen zu können. Die Lagerung und Führung der Stufe kann durch eine seitliche Kulissenführung 20, vgl. Fig. 10, oder einen Teleskopauszug erfolgen. Hier können Wälzlager, Kugeln oder Gleitschienen an den Kraftübertragungsstellen eingesetzt werden. Ebenso ist der Einsatz von drehbaren, seitlichen Führungsstreben realisierbar, die in Wälzlagern oder Gleitlagerbuchsen gelagert sein können. Die Stufe kann auf mehrere Arten die Betriebsposition erreichen. Nachfolgend werden drei verschiedene Bewegungsarten anhand der Fig. 13 bis 21 erläutert, nämlich das Ausschieben, Ausschwenken und Ausklappen.

Die Fig. 13 bis 18 zeigen das Ausschieben der unteren Stufe 1. Die Stufe 1 wird linear unter dem Wagenboden hervor oder durch eine Aussparung in der Fahrzeugaußenhaut heraus in die Betriebsstellung bewegt. Die Endpositionen sind hierbei durch die Antriebsmechanik definiert und können zusätzlich durch Begrenzung der Bewegungsbahnen (Anschläge, Endschalter) festgelegt werden. Die statisch sichere Auslegung ist bei dieser Bauform problemlos. Die lineare Bewegung kann durch verschiedenste Antriebe erzeugt werden. Die Fig. 13 und 14 skizzieren die Verwendung einer Zahnrad/Zahnstangenkombination 30 mit Elektromotorantrieb 32. Fig. 13 zeigt die Stufe 1 in eingefahrenem und die Fig. 14 in ausgefahrenem Zustand. Weitere Möglichkeiten sind ein geteilter, gegenläufiger Spindelantrieb 34 mit Scherenmechanik 36, vgl. Fig. 15 und 16, oder ein direkter Spindelantrieb 38, vgl. Fig. 17 und 18. Die Fig. 15 und 16 zeigen die Stufe 1 in ausgefahrenem Zustand in einer Seitenansicht und Draufsicht, wobei das Bezugszeichen 40 die Fahrzeugaußenkante bezeichnet. Die Fig. 17 zeigt eine Draufsicht mit eingefahrener Stufe 1 und die Fig. 18 eine Seitenansicht mit ausgefahrener Stufe 1.

Der Einsatz eines Hydraulik- oder Pneumatikzylinders als direkter oder indirekter Antrieb ist ebenfalls möglich.

In der Fig. 19 ist das Ausschwenken der Stufe 1 dargestellt. Hierbei führt die Stufe 1 eine kurvenförmige Bewegung 42 aus, die durch seitliche, durch einen Antriebszylinder 44 antreibbare Strebenpaare 46 bedingt wird. Die Stufe kann auf- oder abwärts geschwenkt werden, wobei beide Endlagen überwacht werden müssen, da sie nicht eindeutig definiert sind. Hier kann eine Sicherung durch eine Verriegelung beim Erreichen der jeweiligen Endposition erfolgen. Dies ist insbesondere bei der Betriebsposition während der Fahrgastnutzung bedeutsam. Ein ungewolltes Absenken ist unbedingt auszuschließen.

Die Fig. 20 und 21 zeigen eine weitere Bewegungsart, nämlich das Ausklappen der unteren Stufe 1. Die Trittstufenunterseite bildet daher einen Teil der Fahrzeugaußenhaut 6. Die Stufe ist drehbar 47 gelagert und wird im Bedarfsfall um 90° vom Fahrzeug weg nach außen gedreht, so daß die Auftrittsfläche zur Benutzung freigegeben wird. Das Bauteil kann seitlich in Wälz- oder Gleitlagern gelagert sein. Die Bewegung der Stufe kann z. B. durch Drehung der Achse über einen elektrischen Antrieb 48 bewerkstelligt werden. Hier kann ein Schnecken- oder Zahnradgetriebe 50, das auf die Welle wirkt, benutzt werden, Fig. 20. Eine weitere Antriebsmöglichkeit ist in der Fig. 21 dargestellt. Hier wirkt der Antrieb 52 auf Bauteile 54, die sich in Verlängerung des Stufenrahmens hinter der Fahrzeugaußenhaut befinden und als Hebelarm zur Kraftübertragung benutzt werden.

Die Endposition der Stufe ist durch Begrenzung der Drehbewegung festgelegt. Durch eine geeignete Dimensionierung des Stufenrahmens und der Lagerbolzen ist eine statisch hinreichend sichere Bauform möglich.

Die mittlere Stufe 2 wird je nach Ausführung des Einstiegsbereiches Teil der Stahlrahmenkonstruktion eines Trittstufenkastens 10 oder Bestandteil der Fahrzeugkonstruktion, Fig. 11. In jedem Falle ist sie ein starres Bauteil, dessen Position im Einstiegsbereich durch die beschriebenen Randbedingungen festgelegt wird. Ein Vorteil dieser Bauweise ist die Minimierung der Anzahl der beweglichen Bauteile. Darüber hinaus wird hierdurch der dargestellte Aufbau des Einstiegsbereiches überhaupt erst sinnvoll, da drei Einheiten mit beweglichen Stufen keinen wesentlichen Vorteil gegenüber dem Trittstufenkasten aus Sicht der Fahrzeugkonstruktion erkennen lassen.

Die obere Stufe 3 bildet in der Ausgangsposition einen Teil des Fahrgastraumbodens 5 im Türbereich. Sie schließt bündig mit der Fahrzeugaußenkante ab, vgl. Fig. 3, 22 und 23. Für bestimmte Einstiegsituationen wird die Stufe zur Wagenmitte hin unter den Innenraumboden gezogen und gibt dann die mittlere Stufe oder mittleren Stufen, die durch sie vorher abgedeckt wurden, frei, vgl. Fig. 1, 2, 6 und 7.

In einem weiteren Einsatzfall wird die Stufe um ein gewünschtes Maß nach außen herausgeschoben. Stufe 3 stellt ausgeschoben und in Nullstellung die dann einzige benutzbare Auftrittsmöglichkeit dar, vgl. Fig. 3, 4 und 8. Da die Stufe unter den Fahrgastraumboden schiebbar ist, muß eine Schwelle, die in ihrer Höhe dem Fußbodenaufbau entspricht, hingenommen werden. Weiter unten werden konstruktive Möglichkeiten zu deren Beseitigung aufgezeigt.

Der in der Ruhestellung sichtbare und nutzbare Teil der Stufe 3 entspricht in der Breite und Tiefe den anderen Stufen 1, 2 und 2', vgl. auch Fig. 22 und 23. Die Gesamttiefe der Stufe 3 ergibt sich aus der Tiefe der verdeckten mittleren Stufen 2 (2') sowie der gewünschten Ausschublänge 60. Dieser Bereich ist in der Ruhestellung vom Fahrgastraumfußboden 5 verdeckt. Da die Stufe auch eingezogen werden kann (Einziehlänge 62), ist zu berücksichtigen, daß sich Einbaumaße ergeben, die bei 40 % der Fahrzeugbreite liegen können. Da Einstiege parallel auf beiden Seiten des Fahrzeugs vorgesehen werden können, wird hieraus deutlich, daß die Einheiten möglichst kompakt sein müssen. Nicht auszuschließen ist auch die Verwendung eines zentralen Antriebes, der zwischen den Stufen liegt und wahlweise auf eine der Stufen wirkt.

Die Antriebseinheit dieser Stufe 3 muß in der Lage sein, das komplette Bauteil linear in zwei Richtungen aus der Ruhestellung heraus zu bewegen. Hierfür sind insbesondere die Verwendung eines Spindelantriebes mit Antriebsmotor 56, Zahnradpaar 57, Spindel 59 und Spindelmutter 61, vgl. Fig. 22 oder einer Zahnrad- 58 / Zahnstangen-63-Kombination mit Antriebsmotor 65, vgl. Fig. 23, vorgesehen. Auch der Einsatz eines Hydraulik- oder Pneumatikzylinders, gegebenenfalls in Verbindung mit einer Hebelmechanik, ist möglich. Lagerung und Führung des Stufenrahmens können wie bei Stufe 1 durch einen Teleskopauszug (für die gesamte Stufe oder nur für den überstehenden Teil) oder durch seitliche Kulissenführungen 67 gewährleistet werden.

Bei der statischen Bemessung des Stufenrahmens und der Führungen ist die besondere Belastung durch die frei tragende Ausschublänge 60 und die lichte Einstiegsbreite von ca. 1,5 m zu berücksichtigen. Die Endpositionen (ausgeschoben, eingezogen) der Stufe werden durch eine Begrenzung des Bewegungsraumes der Antriebsmechanik hinreichend sicher festgelegt.

Der Betriebssicherheit ist allgemein höchste Priorität zuzumessen. Für die hier behandelten Bauteile sind daher folgende Sicherheitsaspekte zu berücksichtigen:
1. Die Endpositionen der Stufen im Ruhezustand und insbesondere bei der Benutzung durch Personen im aktiven Modus müssen durch konstruktive Gegebenheiten definiert sein oder durch zusätzliche Bauteile, wie z. B. Verriegelungen oder Anschläge definiert werden. Eine zusätzliche Überwachung der Stufenlage durch z. B. elektromechanische Bauteile (Endschalter, Kontaktrelais) ist anzustreben.
2. Eine Bewegung der Bauteile aus dem aktiven Modus heraus in die Ausgangsposition darf nur dann erfolgen, wenn die Stufe unbelastet ist, eine Benutzung durch Personen also nicht mehr vorliegt. Hier ist eine überwachung durch Belastungsschalter unter einer federnd gelagerten Auftrittsfläche möglich. Der Auftrittsbereich kann zusätzlich durch Licht- oder Infrarotschranken oder Bewegungsmelder überwacht werden. Eine eingeleitete Bewegung der Stufen ist beim Ansprechen eines der genannten Sicherungsbauteile abzubrechen.
3. Beim Ausfahren der Stufen muß, unabhängig von der gewählten Bewegungsform, die Kollision mit Fremdkörpern in Erwägung gezogen werden. Hier kann die Bewegung durch mechanische Elemente (Rutschkupplung) ebenso wie durch elektrische bzw. elektronische Bauteile (Endschalter, Kontaktleiste, Druckwellenschalter, Überlastkontrolle) abgebrochen werden.
4. Eventuell auftretende Funktionsstörungen sollen erfaßt und gemeldet werden, um eine gefährdende Benutzung des Bauteils auszuschließen. Die Endlagenüberwachung der Stufen mit Rückmeldung an den Fahrzeugführer oder eine elektronische Steuerungseinheit ist hierfür ein geeigneter Lösungsweg.

Bei einer Funktionsstörung an einer beweglichen Stufe ist die weitere Benutzung durch Fahrgäste, z. B. Verriegeln der Türen, auszuschließen. Dieses Vorgehen ist unproblematisch, da ein Schienenfahrzeug mit mehreren Ausstiegen je Fahrzeugseite ausgestattet ist. Ein konkreter Handlungsbedarf im Schadensfall einer Stufe ist dann gegeben, wenn eine ausgefahrene Stufe eine weitere Fahrzeugbewegung verhindert. Eine Rückführung der defekten Stufe in die Ausgangsposition muß dann manuell vorgenommen werden. Bei hydraulischen und pneumatischen Antrieben würde dies z. B. ein Handventil bedingen, über das der Zylinder drucklos geschaltet werden kann. Bei elektrischen Antrieben muß die Möglichkeit bestehen, die Funktion des Motors manuell zu ersetzen (Kurbeltrieb, Handrad). Wenn solche Eingriffe in den normalen Funktionsablauf Einfluß auf die Endlagensicherung haben, muß diese durch zusäzliche Sicherugen manuell wiederhergestellt werden können (Sperrbolzen, Sicherungsklinke). Grundsätzlich wäre auch eine Rückholung der Stufe über Feder-/Dämpfersysteme denkbar, doch sind hierbei Nachteile z. B. durch Ermüdung zu berücksichtigen.

Die Höhe des Fahrgastraumfußbodenaufbaues ergibt sich aus der Stärke der verwendeten Materialien und den statischen Erfordernissen. Da die obere Stufe 3 bei bestimmten Situationen unter den Fußboden 5 gezogen werden muß, ist in der Nullstellung oder im ausgefahrenen Zustand eine Schwelle in dieser Höhe vorhanden, vgl. Fig. 24. Der Komfortverlust bei der Fahrgastnutzung kann durch Anschrägen des Fußbodens verringert werden.

Eine Beseitigung der Schwelle kann durch ein partielles Anheben der Stufe 3 in den genannten Positionen erfolgen. Dazu ist die Stufe in drei Teile, ein innerer Teil 70, ein mittlerer Teil 72 und ein äußerer Teil 74, geteilt, von denen das äußere Teil 74 und das innere Teil 70 in dem starren Stufenrahmen an ihren vorderen Enden drehbar 76, 78 gelagert und an ihren hinteren Enden durch die Hubvorrichtung 80 anhebbar ausgebildet sind. Die Fig. 24 bis 26 zeigen die Möglichkeiten, bei Ruhestellung, Fig. 24 und 25, oder ausgefahrener Stufe, Fig. 26, den Niveauunterschied zwischen der Oberfläche von Stufe 3 und dem Fahrgastraumfußboden zu überwinden. Mit dem Bezugszeichen 82 ist ein starrer Trittstufenrahmen bezeichnet.

Eine weitere Möglichkeit der Minimierung der Schwelle liegt in der Reduzierung der Fußbodenstärke. Hierbei müßte der Fahrzeugboden in der Stufenmitte zusätzlich unterstützt werden. Denkbar wäre ein Abhängen des Bodens im Einstiegsbereich über eine Mittelstange oder durch eine Unterstützung in der Stufenmitte, wobei Stufe 3 allerdings geschlitzt werden müßte.

## Patentansprüche

1. Einstieg für Schienenfahrzeuge mit wenigstens drei Trittstufen im Einstiegsbereich, von denen wenigstens die unterste Trittstufe in bezug auf die Fahrzeugaußenhaut separat herausbewegbar ausgebildet ist, **dadurch gekennzeichnet,** daß wenigstens die oberste Trittstufe (3) der oberen Stufen in bezug auf die Fahrzeugaußenhaut separat herausbewegbar und hineinbewegbar ausgebildet, und daß die Endposition der Ausfahrbewegung der Trittstufen (1, 3) durch Mittel zur Begrenzung der Bewegung festgelegt ist.

2. Einstieg nach Anspruch 1, **dadurch gekennzeichnet,** daß die mittlere Stufe (2) oder die mittleren Stufen (2, 2') ortsfest angeordnet ist bzw. sind.

3. Einstieg nach Anspruch 1, **dadurch gekennzeichnet,** daß die mittleren Stufen (2, 2') herausbewegbar und/oder hineinbewegbar ausgebildet sind.

4. Einstieg nach einem der vorhergehenden Ansprüche, **dadurch gekennzeichnet,** daß die unterste Stufe (1) oder unteren Stufen (1, 2) im Ruhezustand verdeckt hinter der Schienenfahrzeugaußenhaut (6) oder unter dem Fahrzeugboden angeordnet ist.

5. Einstieg nach einem der vorhergehenden Ansprüche, **dadurch gekennzeichnet**, daß die Stufen (1, 2, 2', 3) mit ihren Führungen und Antrieben in einem Kasten (10) aus einer Stahlblech- oder Stahlrahmenkonstruktion eingebaut sind, welcher in die Wagenkastenkonstruktion des Schienenfahrzeuges integriert ist.

6. Einstieg nach Anspruch 5, **dadurch gekennzeichnet,** daß der Kasten (10) am Rahmenträger oder an Aussteifungsblechen des Wagenkastenunterbaues befestigt ist.

7. Einstieg nach einem der vorhergehenden Ansprüche, **dadurch gekennzeichnet**, daß die bewegbaren Stufen mit Führungen und Antrieben jeweils separate, getrennt an der Wagenkastenkonstruktion des Schienenfahrzeuges angebrachte Einheiten sind.

8. Einstieg nach einem der vorhergehenden Ansprüche, **dadurch gekennzeichnet**, daß die mittlere Stufe (2) oder die mittleren Stufen (2, 2') als feste Bestandteile des Schienenfahrzeug-Wagenkastens ausgebildet sind.

9. Einstieg nach einem der Ansprüche 1 bis 7, **dadurch gekennzeichnet**, daß die unterste Stufe (1) ausschiebbar in einer Kulissenführung (20) oder einem Teleskopauszug gelagert und geführt ist.

10. Einstieg nach Anspruch 9, **dadurch gekennzeichnet**, daß zum Ausschieben der Stufe (1) ein motorisch (32), hydraulisch oder pneumatisch antreibbarer Zahnrad/Zahnstangentrieb (30) oder gegenläufiger Spindeltrieb (34) mit Scherenmechanik (36) oder direkter Spindeltrieb (38) vorgesehen ist.

11. Einstieg nach einem der Ansprüche 1 bis 7, **dadurch gekennzeichnet**, daß die unterste Stufe (1) ausschwenkbar an einem durch einen Antriebszylinder (44) betätigbaren Strebenarm (46) angebracht ist.

12. Einstieg nach einem der Ansprüche 1 bis 7, **dadurch gekennzeichnet**, daß die unterste Stufe (1) ausklappbar um eine Drehachse (4/) angeordnet ist.

13. Einstieg nach Anspruch 12, **dadurch gekennzeichnet**, daß zum Ausklappen der Stufe (1) ein motorisch (48) antreibbarer Schnecken- oder Zahnradtrieb (50) vorgesehen ist.

14. Einstieg nach Anspruch 12 oder 13, **dadurch gekennzeichnet**, daß die unterste Stufe (1) in der Ruhestellung einen Teil der Außenhaut des Schienenfahrzeuges bildet oder hinter die Außenhaut zurückfahrbar ist.

15. Einstieg nach einem der vorhergehenden Ansprüche, **dadurch gekennzeichnet**, daß die oberste Stufe (3) in der Ruhe- bzw. Ausgangsposition einen Teil des Fahrgastraumbodens (5) im Türbereich bildet und bündig mit der Fahrzeugaußenkante abschließt und ferner ausfahrbar und unter den Fahrgastraumboden einziehbar ausgebildet ist, derart, daß in der eingezogenen Stellung die mittlere Stufe (2) oder die mittleren Stufen (2'), die in der Ruhestellung der oberen Stufe (3) durch diese Stufe abgedeckt ist bzw. sind, freigegeben werden.

16. Einstieg nach Anspruch 15, **dadurch gekennzeichnet**, daß zum Ausfahren und Einziehen der obersten Stufe (3) eine verschiebbare Lagerung und Führung in seitlichen Kulissenführungen oder in einem Teleskopauszug und ein motorischer Antrieb über einen Zahnrad/Spindelantrieb (56) oder einen Zahnrad/Zahnstangentrieb (58) vorgesehen ist.

17. Einstieg nach Anspruch 1, **dadurch gekennzeichnet**, daß die Mittel zur Begrenzung der Bewegung Verriegelungseinrichtungen und/oder Anschläge sind.

18. Einstieg nach einem der vorhergehenden Ansprüche, **dadurch gekennzeichnet**, daß die obere Stufe (3) in Bewegungsrichtung aus drei Teilen (70, 72, 74) besteht, von denen die beiden äußeren Teile (70, 74) im Stufenrahmen an ihren vorderen Enden drehbar gelagert und an ihren hinteren Enden durch eine Hubvorrichtung (80) anhebbar ausgebildet sind.

## Claims

1. An entrance for railway vehicles having at least three steps in the entrance region, of which at least the lowest step is constructed so that it can be separately moved outwards in relation to the vehicle shell,
**characterised in that** at least the uppermost step (3) of the upper steps is constructed so that it can move out and in separately in relation to the vehicle shell,
**and in that** the final position of the extension movement of the steps (1, 3) is determined by means for limiting the movement.

2. An entrance according to Claim 1,
**characterised in that** the middle step (2) or the middle steps (2, 2') has or have a fixed arrangement.

3. An entrance according to Claim 1,
**characterised in that** the middle steps (2, 2') are constructed so that they can be moved outwardly and/or inwardly.

4. An entrance according to one of the preceding Claims,
**characterised in that** the lowest step (1) or lower steps (1, 2) is disposed concealed behind the railway vehicle shell (6) or beneath the vehicle base in the non-operative state.

5. An entrance according to one of the preceding Claims,
**characterised in that** the steps (1, 2, 2', 3) with their guide mechanisms and drives are installed in a box (10) consisting of a steel sheet or frame construction, which is integrated in the coach body construction of the railway vehicle.

6. An entrance according to Claim 5,
**characterised in that** the box (10) is fixed to the frame stretcher or to reinforcing sheets of the substructure of the coach body.

7. An entrance according to one of the preceding Claims,
**characterised in that** the movable steps with guide mechanisms and drives are in each case separate units mounted separately on the coach body construction of the railway vehicle.

8. An entrance according to one of the preceding Claims,
**characterised in that** the middle step (2) or the middle steps (2, 2') are constructed as fixed components of the coach body of the railway vehicle.

9. An entrance according to one of Claims 1 to 7,
**characterised in that** the lowest step (1) is extensibly mounted and guided in a guide bar bracket (20) or a telescopic extension.

10. An entrance according to Claim 9,
**characterised in that** to push out the step (1) a motor-driven (32), hydraulically driven or pneumatically driven toothed wheel/rack-and-pinion drive (30) or birotatory spindle drive (34) with a shearing mechanism or direct spindle drive (38) is provided.

11. An entrance according to one of Claims 1 to 7,
**characterised in that** the lowest step (1) is mounted so that it can swivel out on a strut arm (46) which can be actuated by a driving cylinder (44).

12. An entrance according to one of Claims to 7,
**characterised in that** the lowest step (1) is disposed so that it can swing out around an axis of rotation (4/).

13. An entrance according to Claim 12,
**characterised in that** to swing out the step (1) a motor-driven (48) worm or gear drive (50) is provided.

14. An entrance according to Claim 12 or 13,
**characterised in that** in the non-operative state the lowest step (1) forms a part of the shell of the railway vehicle or can be retracted behind the shell.

15. An entrance according to one of the preceding Claims,
**characterised in that** in the non-operative or initial position the uppermost step (3) forms a part of the floor of the passenger compartment (5) in the door region and ends flush with the outer edge of the vehicle and is also constructed extensibly and retractably beneath the floor of the passenger compartment in such a manner that in the retracted position the middle step (2) or the middle steps (2'), which in the non-operative position of the upper step (3) is or are covered by this step, are freed.

16. An entrance according to Claim 15,
**characterised in that** to extend and retract the uppermost step (3) a displaceable mounting and guide mechanism is provided in lateral guide bar brackets or in a telescopic extension and a motorised drive is provided via a toothed wheel/spindle drive (56) or a toothed wheel/rack-and-pinion drive (58).

17. An entrance according to Claim 1,
**characterised in that** the means for limiting the movement are locking devices and/or stops.

18. An entrance according to one of the preceding Claims,
**characterised in that** in the direction of movement the upper step (3) consists of three parts (70, 72, 74), of which the two outer parts (70, 74) are pivoted in the step frame at their front ends and at their rear ends are constructed so that they can be lifted by a lifting device (80).

## Revendications

1. Marchepied pour véhicules sur rails avec au moins trois marches dans la zone d'entrée, parmi lesquelles au moins la marche la plus basse est réalisée mobile séparément en sortie par rapport à la bordure du véhicule,
caractérisé en ce qu'au moins la marche (3) la plus haute des marches supérieures est réalisée mobile séparément en sortie et en rentrée par rapport à la bordure du véhicule et que la position finale de déplacement de sortie des marches (1, 3) est fixée par des moyens de limitation du déplacement.

2. Marchepied selon la revendication 1,
caractérisé en ce que la marche médiane (2) ou les marches médianes (2, 2') est disposée fixe ou respectivement sont disposées fixes.

3. Marchepied selon la revendication 1,
caractérisé en ce que les marches médianes (2, 2') sont réalisées mobiles en sortie et/ou mobiles en rentrée.

4. Marchepied selon l'une des revendications précédentes,
caractérisé en ce que la marche (1) la plus basse ou les marches (1, 2) inférieures sont, à l'état de repos, disposées masquées derrière la bordure (6) du véhicule sur rails ou sous le plancher du véhicule.

5. Marchepied selon l'une des revendications précédentes,
caractérisé en ce que les marches (1, 2, 2', 3) sont logées, avec leurs guidages et entraînements dans un carter (10) de construction en tôle d'acier ou en bâti d'acier qui est intégré dans la construction de carrosserie du véhicule sur rails.

6. Marchepied selon la revendication 5,
caractérisé en ce que le carter (10) est fixé à l'entretoise de châssis ou aux tôles de raidissement de la substructure de carrosserie.

7. Marchepied selon l'une des revendications précédentes,
caractérisé en ce que les marches mobiles avec des guidages et des entraînements sont respectivement des unités séparées, montées séparément sur la construction de carrosserie du véhicule sur rails.

8. Marchepied selon l'une des revendications précédentes,
caractérisé en ce que la marche médiane (2) ou les marches médianes (2, 2') sont réalisées sous forme de pièces constitutives fixes de la carrosserie du véhicule sur rails.

9. Marchepied selon l'une des revendications 1 à 7,
caractérisé en ce que la marche (1) la plus basse est montée coulissante vers l'extérieur et guidée dans un guide de coulisse (20) ou un extracteur télescopique.

10. Marchepied selon la revendication 9,
caractérisé en ce que, pour le coulissement vers l'extérieur de la marche (1), est prévue une commande à pignon/crémaillère (30) ou une commande à arbres opposés (34) avec mécanisme à ciseaux (36) ou une commande par arbre directe (38), pouvant être entraînée par moteur (32), hydrauliquement ou pneumatiquement.

11. Marchepied selon l'une des revendications 1 à 7,
caractérisé en ce que la marche (1) la plus basse est montée pivotante vers l'extérieur sur un bras de force (46) pouvant être actionné par un vérin moteur (44).

12. Marchepied selon l'une des revendications 1 à 7,
caractérisé en ce que la marche (1) la plus basse est disposée basculante autour d'un axe de rotation (47).

13. Marchepied selon la revendication 12,
caractérisé en ce que, pour le basculement de la marche (1), est prévue une commande à engrenage à vis sans fin ou à pignons (50) pouvant être entraînée par moteur (48).

14. Marchepied selon la revendication 12 ou 13,
caractérisé en ce que la marche (1) la plus basse forme, en position de repos, une partie de la bordure du véhicule sur rails ou peut être rétractée derrière la bordure.

15. Marchepied selon l'une des revendications précédentes,
caractérisé en ce que la marche (3) la plus haute forme, dans la position de repos ou respectivement d'origine, une partie du plancher (5) du volume intérieur dans la zone de porte et ferme à affleurement avec la bordure du véhicule et, en outre, est réalisée mobile vers l'extérieur et coulissante sous le plancher du volume intérieur, de telle sorte que, en position rentrée, la marche (2) médiane ou les marches (2') médianes, qui est recouverte ou respectivement sont recouvertes, en position de repos de la marche (3) supérieure, par cette marche, sont libérées.

16. Marchepied selon la revendication 15,
caractérisé en ce que, pour la sortie et la rentrée de la marche (3) la plus haute, sont prévus un logement et un guidage coulissants dans des guides de coulisse latéraux ou dans un extracteur télescopique et un entraînement à pignon/broche (56) ou une commande à pignon/crémaillère (58).

17. Marchepied selon la revendication 1,
caractérisé en ce que les moyens pour limiter le déplacement sont des organes de verrouillage et/ou des butées.

18. Marchepied selon l'une des revendications précédentes,
caractérisé en ce que la marche (3) supérieure est constituée, en direction de déplacement, de trois parties (70, 72, 74) parmi lesquelles les deux parties (70, 74) extérieures sont montées dans le châssis de marches à pivotement à leurs extrémités antérieures et sont réalisées levables par un dispositif de levage (80) à leurs extrémités postérieures.
